# EUROPÄISCHE PATENTSCHRIFT

(11) **EP 0 461 387 B1**
(45) Veröffentlichungstag und Bekanntmachung des Hinweises auf die Patenterteilung: **10.08.1994**
(21) Anmeldenummer: 91107332.8
(22) Anmeldetag: 06.05.1991
(51) Int. Cl.: B41F 17/00

(54) **Verfahren und Vorrichtung zum Anbringen von randseitigen Lochreihen an einem Druckband für Rotationsdruckmaschinen**
Method and device for applying marginal perforations on a printing belt for rotary printing machines
Procédé et dispositif pour appliquer des perforations marginales sur une bande d'impression pour presses à imprimer rotatives

(30) Priorität: 08.06.1990 DE 4018467
(43) Veröffentlichungstag der Anmeldung: 18.12.1991
(73) Patentinhaber: Windmöller & Hölscher, D-49525 Lengerich (DE)
(72) Erfinder: Wallmann, Wilfried, W-4540 Lengerich (DE); Rogge, Günter, W-4543 Lienen (DE)
(74) Vertreter: Zinnecker, Armin, Dipl.-Ing.

(56) Entgegenhaltungen:
- DE-U- 8 122 637

## Beschreibung

Die Erfindung betrifft ein Verfahren zum Anbringen von randseitigen Lochreihen an einem Druckband für eine Rotationsdruckmaschine mit mindestens einem Gegendruckzylinder und mindestens zwei Druckbandzylindern, über die das endlose Druckformen bzw. Druckbilder tragende Druckband läuft und von denen ein Druckzylinder im Bereich seiner Enden mit je einem radialen Stiftkranz versehen ist, dessen Stifte zur schlupffreien Führung des Druckbandes in die Löcher der randseitigen Lochreihe des Druckbandes greifen, sowie eine Vorrichtung zur Durchführung dieses Verfahrens.

Rotationsdruckmaschinen dieser Art, die mit endlosen Druckbändern versehen sind, durch die sich die Formatlängen unabhängig von den Durchmessern der Umlenkwalzen bildenden Druckbandzylinder vergrößern lassen, sind beispielsweise aus dem DE-GM G 81 22 637.3 und der DE-PS 448 987 bekannt.

Zur Vorbereitung des Druckes werden Druckbandabschnitte, die beispielsweise aus Bändern aus Polyestherfolie bestehen können, randseitig durch Stanzen mit den Lochreihen versehen. Das Druckband wird dann um die Druckbandzylinder in der Weise gelegt, daß die Löcher der randseitigen Lochreihen in die Stifte der radialen Stiftkränze des Druckzylinders greifen. Die Enden des Druckbandabschnittes miteinander verbunden werden, so daß sich das endlose Druckband ergibt. Zum Verbinden der Enden eines Druckbandabschnittes können diese mit schwalbenschwanzförmig hinterschnittenen Zahnreihen versehen werden, die in formschlüssigen Eingriff miteinander gebracht werden können. Der Eingriff der beiden Zahnreihen kann dann durch aufgeklebte Klebebänder gesichert werden. Die Druckbänder tragen in üblicher Weise die Klischees, die auf diese aufgeklebt werden können.

Das in einer Druckmaschine über die Druckbandzylinder laufende endlose Druckband steht unter einer gewissen Spannung, so daß dieses elastisch gedehnt wird. Diese elastische Dehnung hat die Folge, daß die in das spannungslose Druckband eingestanzten kreisrunden Löcher der randseitigen Perforationen in Längsrichtung des Druckbandes oval oder elliptisch verformt werden, so daß zwischen den Stiften der Stiftkränze und den Löchern der randseitigen Perforationen ein Spiel entsteht und eine schlupffreie Führung des Druckbandes auf den Druckbandzylindern nicht mehr gewährleistet ist. Dieses sich aus der elliptischen Verformung der Löcher ergebende Spiel kann zu einem Verschmieren des Druckbildes führen. Weiterhin entspricht infolge einer Dehnung des Druckbandes die Teilung der Löcher der randseitigen Perforationen nicht mehr der Stiftteilung der Zahnkränze, so daß es auch insoweit zu Störungen kommen kann.

Aufgabe der Erfindung ist es daher, ein Verfahren der eingangs angegebenen Art zu schaffen, nach dem sich an einem Druckband die randseitigen Perforationen in einer Weise anbringen lassen, daß die gestanzten Löcher auch im gespannten Zustand des Druckbandes in einer Druckmaschine ihre kreisrunde Form beibehalten und der Teilungsabstand der Löcher der Lochreihen der Teilung der Stifte der Zahnkränze genau entspricht.

Erfindungsgemäß wird diese Aufgabe bei einem Verfahren der eingangs angegebenen Art dadurch gelöst, daß das Druckband vor dem Anbringen der randseitigen Lochreihen mit einer Spannung gestreckt wird, die der Spannung entspricht, mit dem es im Druckbetrieb über die Druckbandzylinder läuft. Nach dem erfindungsgemäßen Verfahren werden also die die randseitigen Perforationen bildenden Löcher in ein Druckband gestanzt, das während des Stanzens mit einer Spannung gestreckt ist, die dem Spannungszustand des Druckbandes in der Druckmaschine entspricht. In das derart gespannte Druckband lassen sich dann kreisrunde Löcher mit der richtigen Lochteilung einstanzen.

Eine Vorrichtung zur Durchführung des erfindungsgemäßen Verfahrens zeichnet sich erfindungsgemäß dadurch aus, daß an einer Seite eines Maschinengestellts Halteeinrichtungen für ein Ende des Druckbandes und an der gegenüberliegenden Seite Spanneinrichtungen für dieses vorgesehen sind und daß an den Seitenteilen Führungen für parallel zu den Seitenkanten des in das Gestell eingespannten Druckbandes verfahrbare Stanzeinrichtungen angeordnet sind. In der erfindungsgemäßen Vorrichtung läßt sich ein Bahnabschnitt des Druckbandes mit der gleichen Spannung spannen, der das Druckband später in der Druckmaschine ausgesetzt ist, so daß sich kreisrunde Löcher mit richtigem Teilungsabstand stanzen lassen.

Die Spanneinrichtungen können aus einem Spannwalzenpaar bestehen, in dessen Walzenspalt das Druckband festklemmbar ist. Selbstverständlich kann auch das Walzenpaar die Halteeinrichtung bilden, wobei dann zum Aufbringen der Spannung die Spanneinrichtungen in einem Schlitten angeordnet sind, der dann zur Spannung des Bahnabschnitts verfahrbar ist. Einfacher ist es jedoch, die Spannung über das Spannwalzenpaar aufzubringen, da sich dieses ohne großen Aufwand durch einen Antrieb mit einem Drehmoment spannen läßt, das den gewünschten Spannungszustand erzeugt.

Zweckmäßigerweise ist dem Spannwalzenpaar eine Vorratsrolle für das Druckband vorgeschaltet. Das Spannwalzenpaar kann auch als Transportwalzenpaar betrieben werden, so daß sich über dieses die erforderliche Bahnabschnittlänge von der Vorratsrolle abziehen läßt.

In weiterer Ausgestaltung der Erfindung ist vorgesehen, daß die Stanzeinrichtungen jeweils aus einem Patrizenrad mit sternförmig auf dessen Umfang angeordneten Schneidstempeln und einem synchron angetriebenen Matrizenrad mit den Schneidstempeln zusammenwirkenden Schneidlöchern bestehen. Eine derartige aus Patrizen- und Matrizenrädern bestehende Stanzeinrichtung ist beispielsweise aus der DE-OS 23 53 226 bekannt.

Nach einer besonders vorteilhaften Ausgestaltung der Erfindung ist vorgesehen, daß die Patrizen- und Matrizenräder zur Perforierung der beiden Randbereiche des Druckbandes auf gemeinsamen in schlittenförmigen Wagen gelagerten Wellen befestigt sind. Zum Perforieren der entsprechend vorgespannten Bahn brauchen die schlittenförmigen Wagen dann nur über einen entsprechend langen Bahnabschnitt verfahren zu werden. Der Wagen selbst ist mit einem Vorschubantrieb entsprechend der Durchlaufgeschwindigkeit der zu lochenden Bahn durch die Patrizen und Matrizenräder der Stanzeinrichtungen versehen.

Ein Ausführungsbeispiel der Erfindung wird nachstehend anhand der Zeichnung näher erläutert.

In dieser zeigt
- Fig.1: eine schematische Seitenansicht der Stanzvorrichtung und
- Fig.2: eine Draufsicht auf die Stanzvorrichtung nach Fig. 1.

Die Stanzvorrichtung ist in einem Gestell angeordnet, das aus den Seitenteilen 1, 2 und diese verbindende Traversen 3 besteht. An der rechten endseitigen Traverse ist eine Reihe von Halteeinrichtungen 4 vorgesehen, die aus oberen und unteren Klemmbacken bestehen, die sich öffnen und schließen lassen und in der dargestellten Weise den vorderen Rand des mit randseitigen Perforationen zu versehenden Druckbandes 5 festklemmen. Im hinteren Endbereich ist zwischen den Seitenteilen 2 ein Klemmrollenpaar gelagert, das aus den Walzen 6, 7 besteht. Die Walzen 6, 7 sind mit einem nicht dargestellten Antrieb versehen, über den sich der zwischen dem Klemmwalzen und den Halteeinrichtungen 4 eingespannte Bahnabschnitt in vorherbestimmbarer Weise spannen läßt.

Am hinteren Ende des Gestells sind Konsolen 9, 10 befestigt, in denen in üblicher Weise die Welle einer Vorratsrolle 11 mit dem Druckband gelagert ist.

Die Seitengestelle sind auf ihren Innenseiten mit Führungen 13, 14 für auf diesen verfahrbare Schlitten 15, 16 versehen, in denen Wellen gelagert sind, auf denen die oberen Patrizenräder und die unteren Matrizenräder von rotierenden Stanzeinrichtungen gelagert sind. Die Wellen sind mit nicht dargestellten Antrieben versehen. Weiterhin sind die Schlitten 15, 16 durch nicht dargestellte Vorschubeinrichtungen verfahrbar.

## Patentansprüche

1. Verfahren zum Anbringen von randseitigen Lochreihen an einem Druckband für eine Rotationsdruckmaschine mit mindestens einem Gegendruckzylinder und mindestens zwei Druckbandzylindern, über die das endlose Druckformen bzw. Druckbilder tragende Druckband läuft und von denen ein Druckzylinder im Bereich seiner Enden mit je einem radialen Stiftkranz versehen ist, dessen Stifte in die Löcher der randseitigen Lochreihen des Druckbandes greifen,
**dadurch gekennzeichnet,**
daß das Druckband vor dem Anbringen der randseitigen Lochreihen mit einer Spannung gestreckt wird, die der Spannung entspricht, mit der es im Druckbetrieb über die Druckbandzylinder läuft, und daß dieser Spannungszustand während des Stanzens der Lochreihen aufrechterhalten wird.

2. Vorrichtung zur Durchführung des Verfahrens nach Anspruch 1, dadurch gekennzeichnet, daß an einer Seite eines Maschinengestells (1,2,3) Halteeinrichtungen (4) für ein Ende des Druckbandes (5) und an der gegenüberliegenden Seite Spanneinrichtungen (6,7) für dieses vorgesehen sind und daß an den Seitenteilen (1,2) Führungen (13,14) für parallel zu den Seitenkanten des in das Gestell eingespannten Druckbandes (5) verfahrbare Stanzeinrichtungen (17,18) angeordnet sind.

3. Vorrichtung nach Anspruch 2, dadurch gekennzeichnet, daß die Spanneinrichtungen aus einem Spannwalzenpaar (6,7) besteht, in dessen Walzenspalt das Druckband (5) festklemmbar ist.

4. Vorrichtung nach Anspruch 2 oder 3, dadurch gekennzeichnet, daß dem Spannwalzenpaar (6,7) eine Vorratsrolle (11) mit dem Druckband vorgeschaltet ist.

5. Vorrichtung nach einem der Ansprüche 2 bis 4, dadurch gekennzeichnet, daß die Stanzeinrichtungen aus je einem Patrizenrad (17) mit sternförmig auf dessen Umfang angeordneten Schneidstempeln und je einem synchron angetriebenen Matrizenrad (18) mit mit den Schneidstempeln zusammenwirkenden Schneidlöchern bestehen.

6. Vorrichtung nach Anspruch 5, dadurch gekennzeichnet, daß die Patrizen- und Matrizenräder (17,18) auf gemeinsamen in schlittenförmigen Wagen (15,16) gelagerten Wellen befestigt sind.

## Claims

1. Method of producing marginal rows of holes on a printing tape for a rotary printing machine having at least one counter-pressure cylinder and at least two printing tape cylinders over which the endless printing tape carrying printing formes or printing images runs, and of which one printing cylinder is provided in the region of each of its ends with a radial ring of pins which engage in the holes of the marginal rows of holes in the printing tape, characterized in that before the marginal rows of holes are produced the printing tape is stretched with a tension corresponding to the tension under which it runs over the printing tape cylinders during the printing operation, and in that this state of tension is maintained during the punching of the rows of holes.

2. Apparatus for applying the method according to Claim 1, characterized in that on one side of a machine frame (1, 2, 3) holding devices (4) for one end of the printing tape (5) and on the opposite side tensioning devices (6, 7) for the latter are provided, and in that guides (13, 14) for punching devices (17, 18) able to travel parallel to the side edges of the printing tape (5) clamped in the frame are disposed on the side parts (1, 2).

3. Apparatus according to Claim 2, characterized in that the tensioning devices consist of a pair of tensioning rollers (6, 7) in the nip of which the printing tape (5) can be clamped fast.

4. Apparatus according to Claim 2 or 3, characterized in that a feed reel (11) holding printing tape is arranged upstream of the pair of tensioning rollers (6, 7).

5. Apparatus according to one of Claims 2 to 4, characterized in that each of the punching devices consists of a punch wheel (17) having cutting punches arranged radially on its circumference and of a synchronously driven cavity wheel (18) provided with punch holes interacting with the cutting punches.

6. Apparatus according to Claim 5, characterized in that the punch wheels and cavity wheels (17, 18) are fastened on common shafts mounted in slide-like carriages (15, 16).

## Revendications

1. Procédé pour appliquer des perforations marginales sur une bande d'impression pour une presse rotative à imprimer avec au moins un cylindre de contre-pression et au moins deux cylindres de bande d'impression sur lesquels passe la bande d'impression sans fin portant les formes d'impression ou images d'impression et dont un cylindre d'impression est pourvu au voisinage de ses extrémités respectivement d'une couronne radiale à pointes dont les pointes s'engagent dans les trous des perforations marginales de la bande d'impression, caractérisé en ce que la bande d'impression est étirée avant l'application des perforations marginales suivant une tension qui correspond à la tension avec laquelle elle passe lors de l'opération d'impression sur les cylindres de bande d'impression, et en ce que cet état de tension est maintenu pendant qu'on poinçonne les perforations.

2. Dispositif pour la mise en oeuvre du procédé selon la revendication 1, caractérisé en ce que sont prévues à un côté d'un bâti de machine (1, 2, 3) des installations de retenue (4) pour une extrémité de la bande d'impression (5) et au côté opposé, des installations de tension (6, 7) pour celle-ci, et en ce que sont disposés aux parties latérales (1,2) des guidages (13, 14) pour des poinçonneuses (17, 18) déplaçables parallèlement aux arêtes latérales de la bande d'impression (5) tendue dans le bâti.

3. Dispositif selon la revendication 2, caractérisé en ce que les dispositifs de tension sont constitués d'une paire de rouleaux tendeurs (6, 7), et dans l'espace entre les rouleaux, la bande d'impression (5) peut être serrée.

4. Dispositif selon la revendication 2 ou 3, caractérisé en ce qu'on a placé devant la paire de rouleaux tendeurs (6, 7) un rouleau d'alimentation (11) avec la bande d'impression.

5. Dispositif selon l'une des revendications 2 à 4, caractérisé en ce que les poinçonneuses sont constituées d'une roue à poinçons (17) avec des poinçons de coupe disposés en étoile sur le pourtour de celle-ci et respectivement d'une roue à matrice (18) entraînée de façon synchrone avec des trous de coupe coopérant avec les poinçons de coupe.

6. Dispositif selon la revendication 5, caractérisé en ce que les roues à poinçons et à matrice (17, 18) sont fixées sur des arbres communs logés dans des chariots (15, 16).
